# EUROPÄISCHE PATENTSCHRIFT

(11) **EP 2 692 203 B1**
(45) Veröffentlichungstag und Bekanntmachung des Hinweises auf die Patenterteilung: **25.05.2016**
(21) Anmeldenummer: 12713358.5
(22) Anmeldetag: 19.03.2012
(51) Int. Cl.: H05B 6/06

(54) **INDUKTIONSHEIZVORRICHTUNG**
INDUCTION HEATING DEVICE
DISPOSITIF DE CHAUFFAGE PAR INDUCTION

(30) Priorität: 30.03.2011 ES 201130495 P
(43) Veröffentlichungstag der Anmeldung: 05.02.2014
(73) Patentinhaber: BSH Hausgeräte GmbH, 81739 München (DE)
(72) Erfinder: ANTON FALCON, Daniel, 50010 Zaragoza (ES); BUÑUEL MAGDALENA, Miguel Angel, 50017 Zaragoza (ES); GARCIA JIMENEZ, Jose-Ramon, 50009 Zaragoza (ES); GARCIA MARTINEZ, Jose Andres, 50014 Zaragoza (ES); GARDE ARANDA, Ignacio, 50012 Zaragoza (ES); HERNANDEZ BLASCO, Pablo Jesus, 50410 Cuarte de Huerva (Zaragoza) (ES); LLORENTE GIL, Sergio, 50009 Zaragoza (ES); LORENTE PEREZ, Alfonso, 50019 Zaragoza (ES); ORTIZ SAINZ, David, 50298 Pinseque (Zaragoza) (ES); PEINADO ADIEGO, Ramon, 50008 Zaragoza (ES); PINA GADEA, Carmelo, 50008 Zaragoza (ES); PUYAL PUENTE, Diego, 50014 Zaragoza (ES); RIVERA PEMAN, Julio, 50410 Cuarte de Huerva (Zaragoza) (ES)
(86) Internationale Anmeldenummer: PCT/IB2012/051307
(87) Internationale Veröffentlichungsnummer: WO 2012/131528

(56) Entgegenhaltungen:
- EP-A1- 0 844 807
- EP-A2- 0 817 531
- WO-A1-2008/067999

## Beschreibung

Die Erfindung geht aus von einer Induktionsheizvorrichtung nach dem Oberbegriff des Anspruchs 1.

Aus dem Stand der Technik sind Induktionskochfelder bekannt, die eine Steuereinheit, zumindest zwei Heizfrequenzeinheiten und zumindest zwei Induktionsheizeinheiten aufweisen.

Dokumente WO 2008/067999 A1, EP 0 817 531 A2 oder EP 0 844 807 A1 beschreiben Induktionskochvorrichtungen mit einem Boostmodus.

Die Aufgabe der Erfindung besteht insbesondere darin, eine gattungsgemäße Vorrichtung mit erhöhter Effizienz bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.
Die Erfindung geht aus von einer Induktionsheizvorrichtung, insbesondere einer Induktionskochfeldvorrichtung, mit zumindest einer Steuereinheit, zumindest zwei Heizfrequenzeinheiten und zumindest zwei Induktionsheizeinheiten.
Es wird vorgeschlagen, dass die Steuereinheit dazu vorgesehen ist, in zumindest einem Betriebsmodus, in dem die zumindest zwei Induktionsheizeinheiten abwechselnd betrieben werden, die Induktionsheizeinheiten jeweils in einem Boostmodus zu betreiben. Unter einer "Steuereinheit" soll insbesondere eine elektronische Einheit verstanden werden, die vorzugsweise in einer Steuer- und/oder Regeleinheit einer Induktionsheizvorrichtung zumindest teilweise integriert ist und die vorzugsweise dazu vorgesehen ist, zumindest die Heizfrequenzeinheiten zu steuern und/oder zu regeln. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden. Unter einer "Heizfrequenzeinheit" soll insbesondere eine elektrische Einheit verstanden werden, die ein oszillierendes elektrisches Signal, vorzugsweise mit einer Heizfrequenz von zumindest 1 kHz, insbesondere von wenigstens 10 kHz, vorteilhaft von mindestens 20 kHz und insbesondere von maximal 100 kHz für eine Induktionsheizeinheit erzeugt. Insbesondere ist die Heizfrequenzeinheit dazu vorgesehen, eine, von der Induktionsheizeinheit geforderte, maximale elektrische Leistung von zumindest 1000 W, insbesondere zumindest 2000 W, vorteilhaft zumindest 3000 W und vorzugsweise zumindest 3500 W bereitzustellen. Die Heizfrequenzeinheit umfasst insbesondere zumindest einen Wechselrichter, der vorzugsweise zumindest zwei, vorzugsweise in Reihe geschaltete, bidirektionale unipolare Schalter, die insbesondere von einem Transistor und einer parallel geschalteten Diode gebildet sind, und besonders vorteilhaft zumindest jeweils einen parallel zu den bidirektionalen unipolaren Schaltern geschaltete Dämpfungskapazität, die insbesondere von zumindest einem Kondensator gebildet ist, aufweist. Hierdurch kann eine hochfrequente Energieversorgung der Induktionsheizeinheit bereitgestellt werden. Ein Spannungsabgriff der Hochfrequenzeinheit ist insbesondere an einer gemeinsamen Kontaktstelle zweier bidirektionaler unipolarer Schalter angeordnet. Unter einer "Induktionsheizeinheit" soll insbesondere eine Einheit mit zumindest einem Induktionsheizelement verstanden werden. Insbesondere werden in einem Betriebszustand, in dem die Induktionsheizeinheit mit hochfrequentem Wechselstrom versorgt wird, alle Induktionsheizelemente der Induktionsheizeinheit, vorzugsweise gleichzeitig, mit hochfrequentem Wechselstrom versorgt. Unter einem "Induktionsheizelement" soll insbesondere ein gewickelter elektrischer Leiter verstanden werden, vorzugsweise in Form einer Kreisscheibe, der in zumindest einem Betriebszustand von hochfrequentem Wechselstrom durchflossen wird. Das Induktionsheizelement ist vorzugsweise dazu vorgesehen, elektrische Energie in ein magnetisches Wechselfeld umzuwandeln, das dazu vorgesehen ist, in einem metallischen, vorzugsweise zumindest teilweise ferromagnetischen, Heizmittel, insbesondere einem Gargeschirr, Wirbelströme und/oder Ummagnetisierungseffekte hervorzurufen, die in Wärme umgewandelt werden. Darunter, dass zumindest zwei Induktionsheizeinheiten "abwechselnd" betrieben werden, soll insbesondere verstanden werden, dass direkt aufeinanderfolgende Betriebsabschnitte unterschiedlicher Induktionsheizeinheiten mit maximal 100 ms, insbesondere maximal 50 ms, vorzugsweise maximal 10 ms beabstandet sind. Vorzugsweise sind Startpunkte von Betriebsabschnitten der gleichen Induktionsheizeinheit mit maximal 10 s, insbesondere maximal 7 s, vorteilhaft maximal 5 s und vorzugsweise maximal 3 s beabstandet. Insbesondere beträgt ein Abstand zweier Startpunkte direkt aufeinanderfolgender Betriebsabschnitte beliebiger Induktionsheizeinheiten ein Vielfaches von 50 ms bzw. ein Vielfaches von 100 ms. Unter einem "Betriebabschnitt" einer Induktionsheizeinheit soll insbesondere ein Zeitraum verstanden werden, in dem die Induktionsheizeinheit kontinuierlich mit einem hochfrequenten Wechselstrom betrieben wird, der insbesondere zumindest eine Heizfrequenz aufweist, die größer als 1 kHz ist, und in dem die Induktionsheizeinheit eine Leistung bezieht, die insbesondere größer als 50 W und vorzugsweise größer als 100 W ist. Unter einem "Boostmodus" soll insbesondere ein Betriebszustand verstanden werden, in dem eine Induktionsheizeinheit von zumindest zwei Heizfrequenzeinheiten, vorzugsweise allen Heizfrequenzeinheiten, gleichzeitig versorgt wird. Insbesondere ist in einem Boostmodus die Induktionsheizeinheit mit den Spannungsabgriffen von zumindest zwei Heizfrequenzeinheiten direkt verbunden. Unter einer "direkten Verbindung" soll insbesondere eine elektrische Verbindung verstanden werden, die, zumindest in einem Betriebszustand mit einem Stromfluss von Wechselstrom über die Verbindung mit einer Heizfrequenz zwischen 1 kHz und 100 kHz, eine Impedanz aufweist, die von ihrem Betrag her kleiner ist als 10 V/A, insbesondere kleiner ist als 1 V/A, vorzugsweise kleiner ist als 0,1 V/A, und deren Betrag insbesondere über einen Heizfrequenzbereich von 1 kHz bis 100 kHz um maximal 100 %, insbesondere maximal 40 %, vorteilhaft maximal 10 % und vorzugsweise maximal 3 % schwankt. Insbesondere ist die Steuereinheit dazu vorgesehen, die zumindest zwei Heizfrequenzeinheiten in einem Boostmodus mit gleicher Heizfrequenz und vorzugsweise gleichzeitig anzusteuern. Insbesondere unterscheiden sich Amplituden der von den zumindest zwei Heizfrequenzeinheiten erzeugten hochfrequenten Wechselströme um weniger als 50 %, insbesondere weniger als 30 %, vorteilhaft weniger als 10 % und vorzugsweise weniger als 5 %. Vorzugsweise sind am nächsten beieinander liegende Maxima der verschiedenen hochfrequenten Wechselströme, die von den zumindest zwei Heizfrequenzeinheiten erzeugt werden, mit weniger als 5 µs, insbesondere weniger als 1 µs, vorteilhaft weniger als 0,5 µs und bevorzugt weniger als 0,1 µs beabstandet. Insbesondere ist die Steuereinheit dazu vorgesehen, eine Anzahl an Heizfrequenzeinheiten, die zu einer Versorgung der zu betreibenden Induktionsheizeinheiten vorgesehen ist, in Abhängigkeit von einer Summe von für die Induktionsheizeinheiten angeforderten Leistungen, zu bestimmen. Insbesondere werden ab einer Gesamtleistung von zumindest 600 W zumindest zwei Heizfrequenzeinheiten und ab einer Gesamtleistung von zumindest 900 W, soweit vorhanden, zumindest drei Heizfrequenzeinheiten genutzt. Insbesondere ist die Steuereinheit in einem Betriebsmodus mit abwechselndem Betrieb der Induktionsheizeinheiten dazu vorgesehen, maximal so viele Heizfrequenzeinheiten, die jeweils eine Minimalleistung von insbesondere zumindest 300 W liefern, zu nutzen, dass vermieden wird, über eine Zeitdauer von mehr als 100 ms weniger als 50 W Leistung abzurufen. Es kann insbesondere eine Kostenersparnis erreicht werden, da zwei Heizfrequenzeinheiten, die dazu vorgesehen sind, maximal eine mittlere Leistung, insbesondere eine Leistung kleiner als 2500 W, vorzugsweise kleiner als 1800 W, bereitzustellen, günstiger sind, als eine Heizfrequenzeinheit, die dazu vorgesehen ist, eine hohe Leitung, insbesondere eine Leistung größer als 3000 W, vorteilhaft größer als 4000W und vorzugsweise größer als 5000 W, bereitzustellen. Insbesondere weisen zumindest zwei Induktionsheizeinheiten einen gemeinsamen Kontakt auf, an dem in zumindest einem Betriebszustand eine Resonanzeinheit angeschlossen ist. Unter einer "Resonanzeinheit" soll insbesondere eine Einheit verstanden werden, die zumindest eine Resonanzkapazität, die vorzugsweise von zumindest einem Kondensator gebildet ist, umfasst, der vorzugsweise von einer Dämpfungskapazität und/oder einer Kapazität, die zu einem Schaltelement parallelgeschaltet ist, verschieden ist. Insbesondere ist eine Resonanzkapazität von einer Kombination aus Reihen- und Parallelschaltungen von mehreren Kondensatoren gebildet. Die Resonanzkapazität ist insbesondere Bestandteil eines elektrischen Schwingkreises, insbesondere eines elektrischen Reihenschwingkreises. Vorzugsweise ist die Resonanzkapazität in zumindest einem Betriebszustand, insbesondere über ein Schaltelement, in Reihe mit der Induktionsheizeinheit geschaltet und ist besonders vorteilhaft dazu vorgesehen, über die Induktionsheizeinheit durch zumindest eine Heizfrequenzeinheit aufgeladen zu werden, insbesondere wenn die Induktionsheizeinheit durch eine Schaltanordnung auf ein höheres elektrisches Potential gelegt wird. Die Resonanzkapazität ist insbesondere auf einer, in Richtung eines Leitungspfads gesehen, von der Frequenzeinheit abgewandten Seite der Induktionsheizeinheit angeordnet. Insbesondere wird eine Induktionsheizeinheit in einer Vollbrückenschaltung betrieben. In einer Vollbrückenschaltung ist die Induktionsheizeinheit gemeinsam mit einer, vorzugsweise in Reihe zur Induktionsheizeinheit geschalteten, Resonanzkapazität zwischen zwei von Heizfrequenzeinheiten gebildeten Spannungsteilern im Brückenzweig angeordnet. Vorzugsweise wird eine Induktionsheizeinheit in einer Halbbrückenschaltung betrieben. In einer Halbbrückenschaltung ist die Induktionsheizeinheit zwischen einem von der Heizfrequenzeinheit gebildeten Spannungsteiler und einem, von zwei Resonanzkapazitäten gebildeten, Spannungsteiler im Brückenzweig angeordnet. Weiterhin kann insbesondere eine höhere Effizienz gegenüber einem Betriebsmodus erreicht werden, in dem eine der Heizfrequenzeinheiten ein der Induktionsheizeinheiten mit geringer Leistung versorgt und die andere Heizfrequenzeinheit eine andere Induktionsheizeinheit mit hoher Leistung versorgt, da in dem vorgeschlagenen Betriebsmodus beide Heizfrequenzeinheiten mit einer mittleren Leistung belastet sind. Weiterhin kann eine Reduktion von akustischen Schwingungen und somit eine Komfortsteigerung erreicht werden.

Weiterhin wird vorgeschlagen, dass die Heizfrequenzeinheiten dazu vorgesehen sind, über eine einzelne Phase betrieben zu werden. Insbesondere ist ein einzelner, an die Phase angeschlossener Gleichrichter vorgesehen, von dem die Heizfrequenzeinheiten mit pulsierender Gleichspannung versorgt werden. Es können insbesondere Kosten und/oder Bauteile gespart werden.

In einer weiteren Ausgestaltung der Erfindung wird vorgeschlagen, dass die Heizfrequenzeinheiten dazu ausgelegt sind, zumindest eine der Induktionsheizeinheiten, insbesondere in einem Boostmodus, mit einer Leistung von zumindest 3000 W, insbesondere zumindest 3500 W und vorzugsweise zumindest 4000 W, zu betreiben. Insbesondere ist zumindest eine der Induktionsheizeinheiten dazu ausgelegt, mit einer Leistung von zumindest 3000 W, insbesondere zumindest 3500 W und vorzugsweise zumindest 4000 W betrieben zu werden. Es kann insbesondere eine Komfortsteigerung durch eine besonders schnelle Erwärmung erreicht werden.

Weiterhin wird vorgeschlagen, dass die Heizfrequenzeinheiten dazu ausgelegt sind, eine Gesamtleistung bereitzustellen, die zumindest 110 %, insbesondere zumindest 120 %, insbesondere maximal 140 %, vorteilhaft maximal 150%, eines Maximums von Maximalleistungen der Induktionsheizeinheiten beträgt. Es kann insbesondere ein erhöhter Komfort erreicht werden. Insbesondere kann erreicht werden, dass bei einer maximalen Belastung der Induktionsheizeinheit mit der größten Maximalleistung genügend übrige Leistung zur Verfügung steht, so dass zumindest eine andere Induktionsheizeinheit zumindest mit einer Warmhalteleistung versorgt werden kann.

Es wird weiterhin vorgeschlagen, dass die Induktionsheizvorrichtung zumindest eine weitere Induktionsheizeinheit und eine Schaltanordnung aufweist, die dazu vorgesehen ist, vorzugsweise durch Schaltbefehle der Steuereinheit, zumindest drei, insbesondere zumindest sechs, vorteilhaft zumindest zehn, unterschiedliche Kombinationen von wenigstens einer der zumindest zwei Heizfrequenzeinheiten und zumindest einer der zumindest drei Induktionsheizeinheiten direkt miteinander zu verbinden. Insbesondere weist die Schaltanordnung zumindest zwei Schaltelemente auf, die insbesondere beide zwischen der ersten Induktionsheizeinheit und der ersten Heizfrequenzeinheit angeordnet sind. Darunter, dass die Schaltelemente "zwischen" der Heizfrequenzeinheit und der Induktionsheizeinheit angeordnet sind, soll insbesondere verstanden werden, dass in einem Betriebszustand, in dem die Induktionsheizeinheit mit hochfrequentem Wechselstrom versorgt wird, die Induktionsheizeinheit mit den Schaltmitteln in beliebiger Reihenfolge an einem einzelnen Kontakt, vorzugsweise einem Spannungsabgriff, der Heizfrequenzeinheit in Reihenschaltung angeordnet sind. Vorzugsweise ist in einem beliebigen Betriebszustand das erste Schaltelement mit der Heizfrequenzeinheit, mit dem ersten Schaltelement das zweite Schaltelement und mit dem zweiten Schaltelement die Induktionsheizeinheit direkt verbunden. Vorzugsweise ist die Steuereinheit zumindest dazu vorgesehen, wenigstens zwei der Induktionsheizeinheiten abwechselnd, vorzugsweise periodisch abwechselnd, insbesondere mit einer Periodendauer die maximal 7 s, insbesondere maximal 5 s, vorzugsweise maximal 2 s beträgt, über eine der Heizfrequenzeinheiten mit hochfrequentem Wechselstrom zu versorgen, wobei dazu insbesondere die Schaltzustände der Schaltanordnung und/oder die Schaltfrequenz der Heizfrequenzeinheit durch die Steuereinheit verändert werden. Es kann insbesondere eine flexible, Kosten reduzierende Induktionsheizvorrichtung bereitgestellt werden. Vorteilhaft kann durch Anwendung des vorgeschlagenen Betriebsmodus in einer derartigen Anwendung ein verringerter Verschleiß durch seltenere Ansteuerung von Schaltelementen der Schaltanordnung erreicht werden.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung eines Induktionskochfelds mit einer erfindungsgemäßen Induktionsheizvorrichtung in einer Ansicht von oben,
- Fig. 2: eine erfindungsgemäße Induktionsheizvorrichtung in einer schematischen Darstellung und
- Fig. 3: einen schematischen Betriebsablauf.

Figur 1 zeigt ein als Induktionskochfeld ausgebildetes Hausgerät 10 mit einer als Induktionskochfeldvorrichtung ausgebildeten Induktionsheizvorrichtung 12 mit vier Induktionsheizeinheiten 20, 22, 24, 26, die jeweils ein als Induktor ausgebildetes Induktionsheizelement aufweisen. Die Induktionsheizeinheiten 20, 22, 24, 26 sind unter einer Kochfeldplatte 14 angeordnet. Weiterhin weist die Induktionsheizvorrichtung 12 ein von einer einzelnen Phase 16 eines Drei-Phasen-Hausanschlusses betriebenes Leistungsmodul 18 auf, das dazu vorgesehen ist, die Induktionsheizeinheiten 20, 22, 24, 26 mit hochfrequentem Wechselstrom mit einer Schaltfrequenz zwischen 20 kHz und 100 kHz zu versorgen. Dazu weist das Leistungsmodul 18 zwei Heizfrequenzeinheiten 30, 32 auf, die dazu vorgesehen sind, über die einzelne Phase 16 betrieben zu werden und die Induktionsheizeinheiten 20, 22, 24, 26 zu versorgen (Fig. 2). Die Schaltfrequenz der Heizfrequenzeinheiten 30, 32 ist unter anderem abhängig von einer für die Induktionsheizeinheit 20, 22, 24, 26 über eine Bedieneinheit 28 angeforderten Heizleistung und einem Gargeschirr, das in einer Kochzone auf der Kochfeldplatte 14 über der Induktionsheizeinheit 20, 22, 24, 26 angeordnet ist, und wird durch eine Steuereinheit 34 der Induktionsheizvorrichtung 12 bestimmt. Die Steuereinheit 34 weist eine Recheneinheit, eine Speichereinheit und ein in der Speichereinheit hinterlegtes Betriebsprogramm auf, das dazu vorgesehen ist, von der Recheneinheit ausgeführt zu werden.

Figur 2 zeigt eine Schaltung für die Induktionsheizvorrichtung 12. Eine an einer Phase 16 anliegende Netzspannung zwischen 220 V und 230 V mit einer Netzfrequenz zwischen 49 Hz und 51 Hz wird in einem Gleichrichter 36 gleichgerichtet und in einer Pufferkapazität 38 teilweise gespeichert. Die Pole der Pufferkapazität 38 bilden zwei Außenkontakte 40, 42 zwischen denen eine pulsierende Gleichspannung anliegt. Die Heizfrequenzeinheiten 30, 32 sind zwischen den Außenkontakten 40, 42 angeordnet und wandeln die pulsierende Gleichspannung in hochfrequenten Wechselstrom um. Die Heizfrequenzeinheiten 30, 32 weisen dazu jeweils zwei zwischen den Außenkontakten 40, 42 in Reihe geschaltete, als bidirektionale unipolare Schalter ausgebildete, Schaltelemente 44, 46 mit jeweils einem parallelgeschalteten Dämpfungskondensator 48, 50 auf. Die Schaltelemente 44, 46 sind jeweils von einem IGBT 52, 54 (Bipolartransistor mit isolierter Gate-Elektrode) und einer parallelgeschalteten Diode 56, 58 gebildet. Ein Spannungsabgriff 60, 62 ist jeweils an einem gemeinsamen Kontakt der beiden IGBTs 52, 54 angeordnet. Die Steuereinheit 34 verursacht durch abwechselnde, hochfrequente Ansteuerung der beiden IGBTs 52, 54 am Spannungsabgriff 60 eine hochfrequente Wechselspannung mit pulsierender Amplitude, der bei Anschluss einer Induktionsheizeinheit 20, 22, 24, 26 ein hochfrequenter Wechselstrom folgt. Die Spannungsabgriffe 60, 62 der Heizfrequenzeinheiten 30, 32 sind mit einer Schaltanordnung 64 verbunden, die vier von Relais gebildete Schaltelemente 66, 68, 70, 72 aufweist. Das Schaltelement 66 ist als einpoliger Einschalter ausgebildet und ist dazu vorgesehen, die Spannungsabgriffe 60, 62 der Heizfrequenzeinheiten direkt zu verbinden. Die drei Schaltelemente 68, 70, 72 sind als einpolige Wechselschalter ausgebildet und dazu vorgesehen, eine der Induktionsheizeinheiten mit dem Spannungsabgriff 60 der Induktionsheizeinheit 30 direkt zu verbinden. Die Schaltanordnung 64 ist durch Schaltbefehle der Steuereinheit 34 dazu vorgesehen, acht unterschiedliche Kombinationen von bis zu zwei der zwei Heizfrequenzeinheiten 30, 32 und bis zu zwei der vier Induktionsheizeinheiten 20, 22, 24, 26 direkt miteinander zu verbinden. Die Schaltelemente 68, 70, 72 weisen jeweils drei Kontakte und zwei Schaltzustände auf. In einem ersten Schaltzustand ist der erste Kontakt mit dem zweiten Kontakt direkt verbunden und in einem zweiten Schaltzustand sind der erste und der dritte Kontakt direkt verbunden (in der Darstellung ist der erste Kontakt jeweils links und der zweite Kontakt rechts oben angeordnet). Die Schaltelemente 68, 70, 72 sind in einer kaskadierten Schaltung angeordnet. Ein erster Kontakt des Schaltelements 68 ist mit dem Spannungsabgriff 60 der Heizfrequenzeinheit 30 direkt verbunden. Ein zweiter und ein dritter Kontakt des Schaltelements 68 ist jeweils mit einem ersten Kontakt der beiden Schaltelemente 70, 72 direkt verbunden. Die Induktionsheizeinheiten 20, 22, 24, 26 sind jeweils mit einem der zweiten oder dritten Kontakte der Schaltelemente 70, 72 direkt verbunden. Jede der Induktionsheizeinheiten 20, 22, 24, 26 kann so durch geeignete Schaltzustände der Schaltelemente 68, 70, 72 einzeln mit der Heizfrequenzeinheit 30 direkt verbunden werden. Weiterhin kann jede der Induktionsheizeinheiten 20, 22, 24, 26 in einem Boostmodus mit beiden Heizfrequenzeinheiten 30, 32 direkt verbunden sein. Die Induktionsheizeinheiten 20, 22, 24, 26 werden jeweils in einer Halbbrückenschaltung betrieben. Die Induktionsheizeinheiten 20, 22 bzw. 24, 26 weisen jeweils einen gemeinsamen Kontakt 78, 79 auf, der jeweils direkt mit einer Resonanzeinheit 80, 81 verbunden ist, die von zwei, aus einzelnen Kondensatoren gebildeten Resonanzkapazitäten 82, 84 und 83, 85 gebildet ist. Die Resonanzkapazitäten 82, 84 bzw. 83, 85 sind jeweils in Reihe geschaltet und eine der Resonanzkapazitäten 82, 83 ist direkt mit einem der Außenkontakte 40 verbunden und die andere der Resonanzkapazitäten 84, 85 ist direkt mit dem anderen Außenkontakt 42 verbunden. Beide der Resonanzkapazitäten 82, 84 bzw. 83, 85 sind jeweils direkt mit den zwei Induktionsheizeinheiten 20, 22 bzw. 24, 26 verbunden. Die Resonanzeinheiten 80, 81 weisen an die Induktionsheizeinheiten 20, 22 bzw. 24, 26 angepasste Kapazitäten auf. Die Induktionsheizvorrichtung 12 weist somit eine Steuereinheit 34, vier Induktionsheizeinheiten 20, 22, 24, 26 und zwei Heizfrequenzeinheiten 30, 32 auf. Die Induktionsheizeinheit 20 ist dazu ausgelegt, eine Leistung von bis zu 3600 W an ein Gargeschirr weiterzugeben. Die Induktionsheizeinheit 22 ist dazu ausgelegt eine Leistung von bis zu 3000 W an ein Gargeschirr weiterzugeben. Die Induktionsheizeinheiten 24 und 26 sind dazu ausgelegt, jeweils eine Leistung von 2000 W an ein Gargeschirr weiterzugeben. Die Heizfrequenzeinheiten 30, 32 sind dazu ausgelegt, eine Gesamtleistung von 4600 W bereitzustellen. Jeder der Heizfrequenzeinheiten 30, 32 ist dazu ausgelegt, eine Leistung von 2300 W bereitstellen. Demnach sind die Heizfrequenzeinheiten 30, 32 dazu ausgelegt, in einem Boostmodus, die Induktionsheizeinheit 20 mit einer Leistung von 3600 W zu betreiben. Ebenso sind die Heizfrequenzeinheiten 30, 32 dazu ausgelegt, eine Gesamtleistung bereitzustellen, die 130% eines Maximums von Maximalleistungen der Induktionsheizeinheiten 20, 22, 24, 26 beträgt.

Die Steuereinheit 34 ist dazu vorgesehen, in einem Betriebsmodus, in dem zwei oder mehr der Induktionsheizeinheiten 20, 22, 24, 26 abwechselnd betrieben werden, die Induktionsheizeinheiten 20, 22, 24, 26 jeweils in einem Boostmodus zu betreiben. Dazu ist das Schaltelement 66 geschlossen und die Heizfrequenzeinheiten 30, 32 werden bei gleicher Frequenz, die von einer für die Induktionsheizeinheiten insgesamt angeforderten Leistung abhängig ist, betrieben.

Figur 3 zeigt einen beispielhaften Betriebsablauf für drei aktive Induktionsheizeinheiten 20, 22, 24 anhand von fünf Diagrammen. In einem oberen und einem mittleren Diagramm sind die Leistungen P₃₀, P₃₂ der Heizfrequenzeinheiten 30, 32 dargestellt und in den unteren Diagrammen jeweils die Leistungen P₂₀, P₂₂, P₂₄, die in den Induktionsheizeinheiten 20, 22, 24 umgesetzt werden. Die von den Heizfrequenzeinheiten 30, 32 abgegebenen Leistungen P₁, P₂ sind gleich groß und entsprechen in ihrer Summe der Summe der für die Induktionsheizeinheiten 20, 22, 24 angeforderten Leistungen P₂₀', P₂₂', P₂₄'. In einem ersten Betriebsabschnitt 90 ist die Schaltanordnung 64 so geschaltet, dass die Induktionsheizeinheit 20 direkt mit dem Spannungsabgriff 60 verbunden ist. Die Induktionsheizeinheit 20 wird gleichzeitig von beiden Heizfrequenzeinheiten 30, 32 betrieben. In einem direkt auf den ersten Betriebsabschnitt 90 folgenden zweiten Betriebsabschnitt 92 wird das Induktionsheizeinheit 22 betrieben. Startpunkte 91, 93 der Betriebsabschnitte 90, 92 sind mit 100 ms beabstandet. Zwischen den Betriebsabschnitten 90, 92 liegt eine Pause von 7 ms, die dazu dient, das Schaltelement 70 umzuschalten, damit statt der Induktionsheizeinheit 20 die Induktionsheizeinheit 22 nun direkt mit dem Spannungsabgriff 60 verbunden ist. In einem direkt auf den zweiten Betriebsabschnitt 92 folgenden dritten Betriebsabschnitt 94 wird das Induktionsheizeinheit 24 betrieben. Startpunkte 93, 95 der Betriebsabschnitte 92, 94 sind mit 800 ms beabstandet. Zwischen den Betriebsabschnitten 92, 94 liegt eine Pause von 7 ms, die dazu dient, die Schaltelemente 68 und 72 so zu schalten, dass statt der Induktionsheizeinheit 22 die Induktionsheizeinheit 24 nun direkt mit dem Spannungsabgriff 60 verbunden ist. Auf den Betriebsabschnitt 94 folgt nach einer 7 ms Pause, zur Anpassung der Schaltanordnung 64, zyklisch erneut der erste Betriebsabschnitt 90. Ein gesamter Zyklus hat die Länge 2 s.

Dieser Betriebsmodus kann ebenso mit nur zwei oder mehr als drei Induktionsheizeinheiten 20, 22, 24, 26 durchgeführt werden. Liegt eine Summe der für die Induktionsheizeinheiten 20, 22, 24, 26 angeforderten Leistungen unter 600 W wird die Heizfrequenzeinheit 32 abgestellt und deren direkte Verbindung zum Spannungsabgriff 60 durch Öffnen des Schaltelements 66 unterbrochen.

In einer alternativen Ausgestaltung ist zumindest eine weitere Heizfrequenzeinheit dazu vorgesehen, mit ihrem Spannungsabgriff über ein Schaltelement direkt mit dem Spannungsabgriff 60 verbunden zu werden. Weiterhin sind Ausgestaltungen denkbar, in denen alternative Schaltanordnungen Anwendung finden. Insbesondere sind Schaltanordnungen denkbar, die jede der Induktionsheizeinheiten mit beliebigen Heizfrequenzeinheiten verbinden können.

**Bezugszeichen**

| | | | |
|---|---|---|---|
| 10 | Hausgerät | 62 | Spannungsabgriff |
| 12 | Induktionsheizvorrichtung | 64 | Schaltanordnung |
| 14 | Kochfeldplatte | 66 | Schaltelement |
| 16 | Phase | 68 | Schaltelement |
| 18 | Leistungsmodul | 70 | Schaltelement |
| 20 | Induktionsheizeinheit | 72 | Schaltelement |
| 22 | Induktionsheizeinheit | 74 | Schaltelement |
| 24 | Induktionsheizeinheit | 76 | Schaltelement |
| 26 | Induktionsheizeinheit | 78 | gemeinsamer Kontakt |
| 28 | Bedieneinheit | 79 | gemeinsamer Kontakt |
| 30 | Heizfrequenzeinheit | 80 | Resonanzeinheit |
| 32 | Heizfrequenzeinheit | 81 | Resonanzeinheit |
| 34 | Steuereinheit | 82 | Resonanzkapazität |
| 36 | Gleichrichter | 83 | Resonanzkapazität |
| 38 | Pufferkapazität | 84 | Resonanzkapazität |
| 40 | Außenkontakt | 85 | Resonanzkapazität |
| 42 | Außenkontakt | 90 | Betriebsabschnitt |
| 44 | Schaltelement | 91 | Startpunkt |
| 46 | Schaltelement | 92 | Betriebsabschnitt |
| 48 | Dämpfungskondensator | 93 | Startpunkt |
| 50 | Dämpfungskondensator | 94 | Betriebsabschnitt |
| 52 | IGBT | 95 | Startpunkt |
| 54 | IGBT | | |
| 56 | Diode | | |
| 58 | Diode | | |
| 60 | Spannungsabgriff | | |

## Patentansprüche

1. Induktionskochfeldvorrichtung mit zumindest einer Steuereinheit (34), zumindest zwei Heizfrequenzeinheiten (30, 32) und zumindest zwei Induktionsheizeinheiten (20, 22, 24, 26), **dadurch gekennzeichnet, dass** die Steuereinheit (34) dazu vorgesehen ist, in zumindest einem Betriebsmodus, in dem die zumindest zwei Induktionsheizeinheiten (20, 22, 24, 26) abwechselnd betrieben werden, die Induktionsheizeinheiten (20, 22, 24, 26) jeweils in einem Boostmodus zu betreiben.

2. Induktionskochfeldvorrichtung nach Anspruch 1, **dadurch gekennzeichnet, dass** die Heizfrequenzeinheiten (30, 32) dazu vorgesehen sind, über eine einzelne Phase (16) betrieben zu werden.

3. Induktionskochfeldvorrichtung nach einem der vorhergehenden Ansprüche, **dadurch gekennzeichnet, dass** die Heizfrequenzeinheiten (30, 32) dazu ausgelegt sind, zumindest eine der Induktionsheizeinheiten (20, 22, 24, 26) mit einer Leistung von zumindest 2900 W zu betreiben.

4. Induktionskochfeldvorrichtung nach einem der vorhergehenden Ansprüche, **dadurch gekennzeichnet, dass** die Heizfrequenzeinheiten (30, 32) dazu ausgelegt sind, eine Gesamtleistung bereitzustellen, die zumindest 110% eines Maximums von Maximalleistungen der Induktionsheizeinheiten (20, 22, 24, 26) beträgt.

5. Induktionskochfeldvorrichtung nach einem der vorhergehenden Ansprüche, **gekennzeichnet durch** zumindest eine weitere Induktionsheizeinheit (20, 22, 24, 26) und eine Schaltanordnung (64), die dazu vorgesehen ist, **durch** Schaltbefehle einer Steuereinheit (34) zumindest drei unterschiedliche Kombinationen von wenigstens einer der zumindest zwei Heizfrequenzeinheiten (30, 32) und zumindest einer der zumindest drei Induktionsheizeinheiten (20, 22, 24, 26) direkt miteinander zu verbinden.

## Claims

1. Induction hob apparatus with at least one control unit (34), at least two heating frequency units (30, 32) and at least two induction heating units (20, 22, 24, 26), **characterised in that** the control unit (34) is provided, in at least one operating mode in which the at least two induction heating units (20, 22, 24, 26) are operated in an alternating manner, to operate the induction heating units (20, 22, 24, 26) in a boost mode in each case.

2. Induction hob apparatus according to claim 1, **characterised in that** the heating frequency units (30, 32) are provided to be operated over a single phase (16).

3. Induction hob apparatus according to one of the preceding claims, **characterised in that** the heating frequency units (30, 32) are configured to operate at least one of the induction heating units (20, 22, 24, 26) with a power of at least 2900 W.

4. Induction hob apparatus according to one of the preceding claims, **characterised in that** the heating frequency units (30, 32) are configured to supply an overall power which amounts to at least 110% of a maximum of maximum powers of the induction heating units (20, 22, 24, 26).

5. Induction hob apparatus according to one of the preceding claims, **characterised by** at least one further induction heating unit (20, 22, 24, 26) and a circuit arrangement (64), which is provided to directly connect at least three different combinations of at least one of the at least two heating frequency units (30, 32) and at least one of the at least three induction heating units (20, 22, 24, 26) to one another by means of switching commands of a control unit (34).

## Revendications

1. Dispositif de champ de cuisson à induction avec au moins une unité de commande (34), au moins deux unités de fréquence de chauffe (30, 32) et au moins deux unités de chauffe à induction (20, 22, 24, 26), **caractérisé en ce que** l'unité de commande (34) est prévue, dans au moins un mode d'exploitation dans lequel les au moins deux unités de chauffe à induction (20, 22, 24, 26) sont exploitées en alternance, afin d'exploiter les unités de chauffe à induction (20, 22, 24, 26) respectivement selon un mode boost.

2. Dispositif de champ de cuisson à induction selon la revendication 1, **caractérisé en ce que** les unités de fréquence de chauffe (30, 32) sont prévues afin d'être exploitées via une seule phase (16).

3. Dispositif de champ de cuisson à induction selon l'une des revendications précédentes, **caractérisé en ce que** les unités de fréquence de chauffe (30, 32) sont dimensionnées afin d'exploiter au moins une des unités de chauffe à induction (20, 22, 24, 26) selon une puissance minimale de 2900 W.

4. Dispositif de champ de cuisson à induction selon l'une des revendications précédentes, **caractérisé en ce que** les unités de fréquence de chauffe (30, 32) sont dimensionnées afin de fournir une puissance totale correspondant au minimum à 110% d'un maximum de puissances maximales des unités de chauffe à induction (20, 22, 24, 26).

5. Dispositif de champ de cuisson à induction selon l'une des revendications précédentes, **caractérisé par** au moins une unité de chauffe à induction supplémentaire (20, 22, 24, 26) et un dispositif de commutation (64) prévu afin de relier directement l'une à l'autre, par des commandes de commutation d'une unité de commande (34), au moins trois combinaisons différentes d'au moins une des au moins deux unités de fréquence de chauffe (30, 32) et au moins une des au moins trois unités de chauffe à induction (20, 22, 24, 26).
